# DEMANDE DE BREVET EUROPEEN

(11) **EP 4 670 567 A1**
(43) Date de publication de la demande: **31.12.2025**
(21) Numéro de dépôt: 24184743.3
(22) Date de dépôt: 26.06.2024
(51) Int. Cl.: A45D 20/12, A45D 20/50

(54) **ACCESSOIRE DE COIFFURE ANTI-FRISOTTI**

(71) Demandeur: Babyliss Faco SRL, 4020 Wandre (BE)
(72) Inventeur: ZEIMERS, Jérémy, 4130 Esneux (BE); YIBOGOG, Guy, 5300 Andenne (BE)
(74) Mandataire: AWA Benelux

(57) **Abrégé**

La présente invention divulgue un accessoire anti-frisottis destiné à être fixé à l'extrémité soufflante d'un appareil pour la mise en forme des cheveux, ledit accessoire comportant un corps creux avec une entrée d'air et un bec de sortie d'air, ledit bec de sortie d'air comprenant une surface de mise en forme avec grille d'aspiration des cheveux et une fente de sortie d'air, ladite grille d'aspiration permettant, en utilisation, d'aspirer les cheveux pour qu'ils se collent sur la surface de mise en forme du bec de sortie d'air.

## Description

### Objet de l'invention

La présente invention se rapporte à un accessoire pour sèche-cheveux ou brosse soufflante, plus particulièrement un accessoire anti-frisottis qui permet d'offrir une finition au lissage des cheveux. Il est destiné à être fixé à la sortie d'un dispositif capable de souffler de l'air chaud comme un sèche-cheveux ou une brosse soufflante.

### Etat de la technique

Il existe une tendance actuelle qui est de coiffer les cheveux de manière à les rendre les plus lisses possible. La plupart des dispositifs pour mettre en forme et lisser les cheveux reposent sur le principe du passage des mèches de cheveux entre deux mâchoires comprenant des plaques chauffantes. Un problème récurrent concerne la racine des cheveux, qui est plus difficile à atteindre et à pincer entre les deux mâchoires. De plus, les cheveux plus courts, tels que les repousses ou cheveux cassés, vont avoir tendance à se rebeller et à créer un effet de frisottis au niveau du crâne. Ceci s'oppose à l'aspect lisse souhaité par l'utilisateur. Il existe un réel intérêt à améliorer le lissage des cheveux proches du crâne, qui sont les plus difficiles à mettre en place par les appareils de coiffure actuellement sur le marché.

Le document WO2022162339A divulgue un accessoire pour sèche-cheveux qui permet de lisser les cheveux grâce à l'effet Coanda. Pour ce faire, l'accessoire comprend une entrée d'air et une sortie d'air mais surtout plus spécifiquement une surface courbe convexe adjacente et en aval de la sortie d'air. Le fait de fournir cette surface incurvée adjacente et en aval de la sortie d'air génère une région de pression négative qui attire les cheveux vers cette surface incurvée, selon l'effet Coanda bien connu.

Généralement, les accessoires pour lisser les cheveux au niveau de la racine sont agencés de manière à chauffer directement les cheveux. Ce type de traitement endommage le cheveu dû au contact direct de celui-ci avec l'air chaud dans la zone de mise en forme. Il existe un intérêt à l'heure actuelle de protéger et de prendre soin des cheveux afin d'éviter de les abîmer lors du coiffage, notamment en évitant de les soumettre à des températures trop élevées.

### Buts de l'invention

La présente invention vise à surmonter les inconvénients de l'état de la technique, et en particulier à fournir un accessoire de coiffure offrant une finition au lissage et un traitement anti-frisottis, en particulier pour les cheveux proches de la racine.

Un des buts principaux de la présente invention est de fournir un accessoire de coiffure apte à être placé sur un appareil soufflant tel qu'un sèche-cheveux ou une brosse soufflante, qui se contente d'aspirer la mèche uniquement. La mèche de cheveux est mise en contact avec une surface chaude de mise en forme, elle-même chauffée par un flux d'air, mais ne se trouve pas dans le flux d'air chaud ni en contact direct avec celui-ci. La géométrie spécifique de l'accessoire de la présente invention permet, via l'effet Venturi, de créer une aspiration de la mèche qui viendra au contact de la surface de mise en forme.

Un but de la présente invention est d'aspirer les cheveux au niveau de leur racine contre la surface de mise en forme. En déplaçant l'accessoire vers la pointe des cheveux, les cheveux plus longs vont rester attirés et collés contre l'accessoire, contrairement aux cheveux les plus courts. La surface de mise en forme va permettre de réorganiser les cheveux et de faire en sorte que les cheveux les plus longs vont se placer au-dessus des cheveux les plus courts, et cacher ces derniers, de manière à éviter l'effet de cheveux « hirsutes », de type frisottis, à proximité du crâne de l'utilisateur.

Un autre but de la présente invention est de fournir un accessoire simple, facile à mettre en oeuvre, et facile d'entretien. Dans la mesure où un appareil de coiffure est un produit de grande consommation, son prix doit rester abordable.

Un autre but de l'invention est d'offrir une solution peut encombrante et légère afin de ne pas alourdir l'appareil de coiffure. Il est primordial que le dispositif soit maniable et permette une bonne flexibilité pour l'utilisateur lors des mouvements de coiffage.

### Résumé de l'invention

La présente invention divulgue un accessoire de coiffure anti-frisottis destiné à être fixé à l'extrémité soufflante d'un appareil pour la mise en forme des cheveux, ledit accessoire comportant un corps creux avec une entrée d'air et un bec de sortie d'air, ledit bec de sortie d'air comprenant une surface de mise en forme avec grille d'aspiration des cheveux et une fente de sortie d'air, ladite grille d'aspiration permettant, en utilisation, d'aspirer les cheveux pour qu'ils se collent sur la surface de mise en forme du bec de sortie d'air.

Selon des modes d'exécution particuliers, l'accessoire de l'invention comporte une ou plusieurs des caractéristiques suivantes :
- le bec de sortie d'air comprend un canal d'accélération d'air délimité par une paroi active comprenant la surface de mise en forme et une paroi passive, ledit canal d'accélération d'air comprenant une fente d'entrée d'air ;
- le canal d'accélération d'air présente un rayon de courbure compris entre 15° et 45°, de préférence entre 20° et 30° ;
- la surface totale des ouvertures de la grille d'aspiration est comprise entre 200 et 1200mm², de préférence entre 600 et 900mm² ;
- la surface de l'entrée d'air est entre 1,5 et 4 fois plus grande que la fente d'entrée, de préférence entre 2 et 3 fois plus grande ;
- la surface des ouvertures de la grille d'aspiration est plus grande du côté distal que du côté proximal de l'accessoire ;
- la grille d'aspiration comprend un ensemble de fentes d'aspiration, la largeur d'une fente étant comprise entre 1 et 4 mm, de préférence entre 2 et 3mm ;
- la largeur des fentes d'aspiration varie et est plus grande du côté distal que du côté proximal de l'accessoire ;
- la grille d'aspiration comprend un ensemble d'orifices circulaires d'aspiration ;
- la section de l'entrée d'air du corps creux est comprise entre 800 et 1200 cm² et la section de la fente d'entrée d'air dans le bec de sortie d'air est comprise entre 100 et 350 cm² ;
- l'accessoire comprend un peigne, amovible ou non.

L'invention concerne également un sèche-cheveux ou une brosse soufflante comportant un accessoire de coiffure anti-frisottis tel que décrit.

### Brève description des figures

La figure 1 représente une vue en perspective en trois dimensions d'un exemple d'accessoire de coiffure selon la présente invention, celui-ci étant représenté sans sèche-cheveux.
La figure 2 représente une section longitudinale de l'accessoire de la figure 1.
La figure 3 représente une vue du dessous d'un exemple d'accessoire selon la présente invention.
La figure 4 représente une vue en coupe longitudinale de l'accessoire de la figure 1.
La figure 5 représente une vue en perspective de l'accessoire de la figure 1, celui-ci étant muni d'un peigne.
La figure 6 représente une vue en perspective d'un autre exemple d'accessoire selon l'invention, avec une grille d'aspiration ayant une autre géométrie d'orifices.
La figure 7 représente une vue en perspective de l'accessoire de la figure 1 fixé sur un sèche-cheveux.

### Liste des symboles de référence

1 : accessoire anti-frisottis
2 : corps creux
3 : bec de sortie d'air
4 : grille d'aspiration
5 : bouche d'entrée d'air
6 : fente de sortie d'air
7 : surface de mise en forme (paroi active du canal coudé)
8 : paroi passive du canal coudé
9 : canal coudé d'accélération d'air
10 : sèche-cheveux
11 : fente d'entrée d'air dans le canal coudé
12 : peigne

### Description détaillée de l'invention

Un exemple d'accessoire 1 anti-frisottis selon la présente invention est représenté sur la Figure 1. Celui-ci est destiné à être fixé, en utilisation, à l'extrémité d'une brosse soufflante ou d'un sèche-cheveux 10 comme illustré sur la Figure 7. L'accessoire comprend deux parties principales, en premier lieu un corps creux 2 du côté proximal de l'accessoire et en second lieu un bec de sortie d'air 3 du côté distal de l'accessoire. Le corps creux permet la fixation de l'accessoire sur l'appareil soufflant, et comprend pour cela une entrée d'air 5 qui sera placée, en utilisation, sur l'extrémité soufflante de l'appareil soufflant. Le bec de sortie d'air 3 est quant à lui situé en prolongement du corps creux et permet la mise en forme des cheveux.

Plus précisément, le bec de sortie d'air comprend une surface de mise en forme 7, sur laquelle les cheveux vont venir en contact lors de l'utilisation. Tel qu'illustré sur les Figures 2 et 4, le bec comprend de préférence un canal d'accélération d'air 9, qui s'étend entre une fente d'entrée 11 située du côté du corps creux, et une fente de sortie d'air 6 du côté de la sortie du bec. Ce canal d'accélération d'air est délimité par deux parois, l'une active et l'autre passive 8, la paroi active ayant sa surface externe correspondant à la surface de mise en forme des cheveux 7. En utilisation, lorsque l'accessoire est placé sur l'appareil soufflant, l'air va pénétrer tout d'abord dans le corps creux via l'entrée d'air. Le flux d'air passera ensuite dans le bec de sortie d'air, en entrant via la fente d'entrée d'air du bec et pour être expulsé via la fente de sortie d'air du bec. Le canal d'accélération d'air permet de confiner l'air au sein du bec de sortie d'air, et d'accélérer le flux d'air au sein de l'accessoire.

Afin de pouvoir attirer les cheveux contre la surface de mise en forme, celle-ci comprend une gille d'aspiration 4. La grille d'aspiration est essentielle à l'invention car elle permet, en utilisation, de créer un flux d'aspiration périphérique à l'accessoire, permettant de mettre en mouvement les cheveux pour qu'ils viennent se coller sur la surface de mise en forme du bec de sortie d'air, et qu'ils soient mis en forme sans être en contact direct avec le flux d'air chaud principal. Plus spécifiquement, l'aspiration est provoquée grâce à l'effet Venturi, qui consiste à créer une dépression sur la périphérie d'un fluide principal afin d'entrainer un fluide périphérique adjacent. En effet, le flux d'air principal, produit par l'appareil soufflant sur lequel l'accessoire est fixé, va entrer dans le corps creux et ensuite dans le bec de l'accessoire. Ce flux principal pénètre ensuite dans le canal d'accélération et se trouve accéléré, tout d'abord par la réduction de section entre la bouche d'entrée d'air du corps creux et la fente d'entrée d'air du canal, et également suite à une dépression créée dans le canal de par sa géométrie. La dépression dans le canal va produire une aspiration à la périphérie de l'accessoire, au travers de la grille d'aspiration. Un flux d'air périphérique est créé, à l'extérieur de l'accessoire, en supplément du flux d'air principal évoluant à l'intérieur du canal. L'aspiration du flux périphérique entraine les mèches de cheveux qui se trouvent attirées vers la surface de mise en forme.

La grille d'aspiration peut être de n'importe quelle géométrie. Pour assurer une aspiration suffisante, il est conseillé d'avoir une surface totale des ouvertures de la grille d'aspiration comprise entre 200 et 1200mm², de préférence entre 600 et 900mm². Il peut être avantageux d'avoir une surface des ouvertures de la grille d'aspiration plus grande du côté distal de l'accessoire que du côté proximal (à savoir, une augmentation des ouvertures vers la sortie de l'accessoire).

Le canal d'accélération d'air présente un rayon de courbure compris entre 15° et 45°, de préférence entre 20° et 30°.

Il est préférable que la section de la bouche d'entrée d'air dans le corps creux soit plus grande que la section de la fente d'entrée d'air dans le bec, notamment pour créer une accélération du flux. De préférence, la section de la bouche d'entrée d'air est comprise entre 800 et 1200 cm², tandis que la section de la fente d'entrée d'air dans le bec d'accélération est comprise entre 100 et 350 cm², de préférence entre 150 et 250 cm². De manière préférée, la surface de l'entrée d'air est entre 1,5 et 4 fois plus grande que la fente d'entrée, de préférence entre 2 et 3 fois plus grande. La surface de sortie d'air est également comprise entre 100 et 350 cm², de préférence entre 150 et 250 cm².

Tel que représenté sur les exemples des figures 1 à 5, la grille peut être formée d'un ensemble de fentes. Ces fentes ont préférablement une largeur comprise entre 1 et 3mm et une longueur 20 et 40mm. Il peut être avantageux que la largeur des fentes d'aspiration varie, et que les fentes soient plus larges du côté distal que du côté proximal de l'accessoire. Par exemple, la largeur de la fente est de 1mm du côté de l'entrée d'air dans le bec et de 3mm du côté de la sortie d'air du bec.

Tel que représenté sur l'exemple de la Figure 6, la grille peut être formée d'un ensemble de segments d'aspiration. Ces segments ont préférablement une longueur comprise entre 3 et 12mm, de préférence entre 5 et 10mm. La grille d'aspiration pourrait également être formée de plusieurs orifices circulaires d'aspiration. Il peut être avantageux que le diamètre des orifices d'aspiration varie, et soit plus grand du côté distal que du côté proximal de l'accessoire.

L'accessoire peut également être muni d'un peigne 12 comme illustré sur la Figure 5, afin de démêler les cheveux lors du lissage. Le peigne comprend un ensemble de dents situées sur la partie distale de l'accessoire, en aval de la grille d'aspiration. Le peigne peut être amovible ou fixe.

### Utilisation et avantages

Grâce à l'effet Venturi, l'air à la périphérie va être aspiré et va permettre d'attirer les cheveux contre la surface de mise en forme. Lors de l'utilisation, l'utilisateur va tout d'abord placer l'accessoire au niveau de la racine et progressivement s'en éloigner. Le flux périphérique va attirer l'ensemble des cheveux, mais seul les plus longs vont continuer à être retenus lorsque l'accessoire est éloigné progressivement. Il en résulte que les cheveux les plus longs vont se retrouver placés au-dessus des cheveux les plus courts. De cette manière, une réorganisation des cheveux est réalisée, amenant à un lissage des cheveux et une réduction de l'effet de frisottis au niveau du crâne.

Grâce à ce nouvel accessoire utilisant l'effet Venturi, les cheveux ne sont pas en contact avec le flux d'air principal, qui est chaud. Seul le flux périphérique va mettre en mouvement les cheveux, qui seront par la suite en contact avec la surface de mise en forme. Cette surface est chauffée par le flux principal qui s'écoule dans le canal d'accélération d'air. Les cheveux sont donc préservés en évitant de les soumettre à un flux d'air chaud. Par ailleurs, les cheveux ne viennent pas perturber le flux d'air principal interne.

## Revendications

1. Accessoire anti-frisottis (1) destiné à être fixé à l'extrémité soufflante d'un appareil pour la mise en forme des cheveux, ledit accessoire (1) comportant un corps creux (2) avec une entrée d'air (5) et un bec de sortie d'air (3), ledit bec de sortie d'air (3) comprenant une surface de mise en forme (7) avec grille d'aspiration (4) des cheveux et une fente de sortie d'air (6), ladite grille d'aspiration (4) permettant, en utilisation, d'aspirer les cheveux pour qu'ils se collent sur la surface de mise en forme (7) du bec de sortie d'air (3).

2. Accessoire (1) selon l'une des revendications précédentes, **caractérisé en ce que** le bec de sortie d'air (3) comprend un canal d'accélération d'air (9) délimité par une paroi active comprenant la surface de mise en forme (7) et une paroi passive (8), ledit canal d'accélération d'air (9) comprenant une fente d'entrée d'air (11).

3. Accessoire (1) selon la revendication 1, dans lequel le canal d'accélération d'air présente un rayon de courbure compris entre 15° et 45°, de préférence entre 20° et 30°.

4. Accessoire (1) selon l'une quelconque des revendications précédentes, **caractérisé en ce que** la surface totale des ouvertures de la grille d'aspiration (4) est comprise entre 200 et 1200mm², de préférence entre 600 et 900mm².

5. Accessoire (1) selon l'une quelconque des revendications précédentes, **caractérisé en ce que** la surface de l'entrée d'air (5) est entre 1,5 et 4 fois plus grande que la fente d'entrée (11), de préférence entre 2 et 3 fois plus grande.

6. Accessoire (1) selon l'une quelconque des revendications précédentes, **caractérisé en ce que** la surface des ouvertures de la grille d'aspiration (4) est plus grande du côté distal que du côté proximal de l'accessoire (1).

7. Accessoire (1) selon l'une quelconque des revendications précédentes, **caractérisé en ce que** la grille d'aspiration (4) comprend un ensemble de fentes d'aspiration, la largeur d'une fente étant comprise entre 1 et 4 mm, de préférence entre 2 et 3mm.

8. Accessoire (1) selon l'une quelconque des revendications précédentes, **caractérisé en ce que** la largeur des fentes d'aspiration varie et est plus grande du côté distal que du côté proximal de l'accessoire (1).

9. Accessoire (1) selon l'une quelconque des revendications 1 à 6, **caractérisé en ce que** la grille d'aspiration (4) comprend un ensemble d'orifices circulaires d'aspiration.

10. Accessoire (1) selon l'une quelconque des revendications précédentes, **caractérisé en ce que** la section de l'entrée d'air (3) du corps creux (2) est comprise entre 800 et 1200 cm² et la section de la fente d'entrée d'air dans le bec de sortie d'air (3) est comprise entre 100 et 350 cm².

11. Accessoire (1) selon l'une quelconque des revendications précédentes, **caractérisé en ce qu'**il comprend un peigne.

12. Sèche-cheveux (10) comportant un accessoire (1) selon l'une quelconque des revendications 1 à 11.

13. Brosse soufflante comportant un accessoire (1) selon l'une quelconque des revendications 1 à 11.
